# EUROPÄISCHE PATENTSCHRIFT

(11) **EP 0 953 681 B1**
(45) Veröffentlichungstag und Bekanntmachung des Hinweises auf die Patenterteilung: **09.07.2003**
(21) Anmeldenummer: 99108446.8
(22) Anmeldetag: 30.04.1999
(51) Int. Cl.: E01B 9/68

(54) **Lagerung für einen Gleisabschnitt**
Rail pad
Semelle pour rail de voie ferrée

(30) Priorität: 30.04.1998 DE 29807791 U
(43) Veröffentlichungstag der Anmeldung: 03.11.1999
(73) Patentinhaber: BWG GmbH & Co. KG, 35510 Butzbach (DE); VAE GmbH, 1010 Wien (AT)
(72) Erfinder: Dietze, Hans-Ulrich, 14789 Wusterwitz (DE); Demmig, Albrecht, 14789 Wusterwitz (DE); Höhne, Hubertus, 35510 Butzbach (DE); Benenowski, Sebastian, 35510 Butzbach (DE)
(74) Vertreter: Stoffregen, Hans-Herbert, Dr. Dipl.-Phys.

(56) Entgegenhaltungen:
- EP-A- 0 236 703
- EP-A- 0 545 123
- WO-A-94/08093
- BE-A- 903 862
- DE-A- 4 441 561
- FR-A- 2 086 643
- US-A- 5 730 357

## Beschreibung

Die Erfindung bezieht sich auf eine Lagerung für einen Gleisabschnitt umfassend eine Unterlageplatte wie Schienenbefestigungs- oder Rippenplatte mit zumindest bodenseitig verlaufender Zwischenlage mit von dieser ausgehenden Vorsprüngen, über deren Bodenflächen die Unterlageplatte auf eine Abstützung wie Schwelle abstützbar ist, wobei zwischen der Unterlageplatte und der Abstützung ein Zwischenelement derart verläuft, dass das Zwischenelement bei üblicher Krafteinleitung in die Unterlageplatte mit seiner abstützungsseitigen Fläche zu der Abstützung beabstandet verläuft und bei unzulässig hoher Krafteinleitung in die Unterlageplatte die Steifigkeit der Zwischenlage durch das Zwischenelement durch Abstützen dieses auf der Abstützung vorgegeben ist.

Aus der EP 0 666 938 B ist eine Lagerung für ein Oberteil bekannt, wobei sich in Abhängigkeit von den eingeleiteten Kräften der Elastizität her betrachtet optimale Bedingungen einstellen, indem unter anderem beim Durchfahren von Schienenfahrzeugen eine Elastizität gegeben ist, die eine starke Dämpfung ermöglicht. Hierzu umfasst die Lagerung ein Federsystem mit einer Gesamtkennlinie mit geknicktem Verlauf derart, dass bei auf das Federsystem eingeleiteter Kraft, die kleiner als die im Arbeitsbereich wirkenden Kräfte ist, die Kennlinie steil ansteigt und im Arbeitsbereich flach verläuft. Hierzu können sowohl bodenseitig als auch oberseitig entlang der Unterlage Federelemente verlaufen, die im erforderlichen Umfang vorgespannt werden, um die gewünschte geknickte Kennlinie zu erzielen.

Der EP 0 545 123 B1 ist eine Schienenbefestigungsanordnung zu entnehmen, bei der eine Rippenplatte in einer Zwischenplatte einvulkanisiert ist, die ihrerseits eine wannenförmige Einlage aufweist, die sich unterhalb der Schienenbefestigungsplatte erstreckt. Die Zwischenlage selbst wird über Befestigungselemente vorgespannt lagefixiert.

Nach der EP 0 546 363 B ist eine Unterlage auf einer elastischen Zwischenlage abgestützt, deren Federsteifigkeit derart aufstandskraftabhängig veränderbar ist, dass die Gesamtauflagefläche der Zwischenlage mit zunehmendem Winkel α ausgehend von der Mittelachse eines Schienenabschnitts kontinuierlich zunimmt.

Aus der DE 44 41 561 A1 ist ein schalldämmendes Schienenlager bekannt, das eine asymmetrisch ausgebildete Leistenplatte zur Aufnahme eines Schienenfußes sowie eine Elastomer-Zwischenplatte umfasst, über die die Leistenplatte abgestützt ist. Außerhalb der Schiene verläuft die Leistenplatte mit der Zwischenplatte beabstandet zu einer Abstützung. Bei unzulässiger Neigung der Schiene stützt sich die Zwischenplatte mit der Leistenplatte auf der Unterlage ab, um die Kippbewegung zu begrenzen.

Die EP 0 236 703 A2 bezieht sich auf ein Körperschall dämmendes Schienenlager, bei dem eine Schwelle über elastische Zwischenlager in einem Rahmen gelagert ist. Unterhalb der Schwelle ist eine elastische Zwischenlage vorhanden, die beabstandet zu einem Fundament verläuft. Werden zulässige Krafteinleitungen überschritten, stützt sich die Schwelle über die Zwischenlage auf dem Fundament ab. Die Zwischenlage selbst weist zur Beeinflussung deren Federsteifigkeit Ausnehmungen bzw. Vorsprünge auf.

Der vorliegenden Erfindung liegt das Problem zugrunde, eine Lagerung der eingangs genannten Art so auszubilden, dass unzulässige Belastungen der Unterlageplatten nicht zu einer Beschädigung dieser führen, ohne dass bei üblichen Krafteinleitungen die gewünschten Federeigenschaften der Zwischenlagen verlassen werden.

Erfindungsgemäß wird das Problem dadurch gelöst, dass das flächige Zwischenelement eigensteif ist und aus Metall oder Kunststoff besteht und dass das Zwischenelement mit seiner Längsachse in Längsrichtung der Unterlageplatte und innerhalb oder im Wesentlichen innerhalb in Richtung der Abstützung verlaufender vertikaler Projektion des Schienenabschnittes verläuft.

Erfindungsgemäß wird die Steifigkeit der Unterlageplatte bei unzulässigen Krafteinleitungen in diese dadurch erhöht, dass eine Abstützung über die eine geringe Elastizität aufweisendes flächiges Zwischenelement wie Metallplatte erfolgt, so dass ein weiteres Verformen der Unterlageplatte, welches ansonsten aufgrund der Elastizität der Zwischenlage möglich wäre, unterbunden wird. Dabei kann das Zwischenelement integraler Bestandteil der Unterlageplatte sein. Vorzugsweise ist jedoch das Zwischenelement in das Zwischenlagenmaterial teilweise einvulkanisiert, so dass zwischen dem Zwischenelement und der Unterlageplatte eine elastische Schicht verläuft.

Bei dem Zwischenelement handelt es sich erwähntermaßen vorzugsweise um ein Plattenelement wie Blechplatte, deren Längsachse in Längsrichtung der Unterlageplatte verlaufen sollte. Dabei sollte das Plattenelement eine Breite von in etwa 20 bis 40 mm, eine Länge von in etwa 200 bis 300 mm und eine Dicke von in etwa 5 bis 15 mm aufweisen.

Bei unbelasteter Unterlageplatte sollte die freie Unterseite des Zwischenelementes zu der Fläche, die von den Bodenflächen der Vorsprünge aufgespannten Ebene einen Abstand von in etwa 3 bis 10 mm, insbesondere im Bereich von 5 mm aufweisen.

Losgelöst hiervon können die Vorsprünge bodenflächenseitig gegebenenfalls Einlagen aufweisen, die bei üblichen Belastungen der Unterlageplatte unmittelbar die Steifigkeit der Zwischenlage beeinflussen.

Erstreckt sich das plattenförmige Zwischenelement innerhalb der Zwischenlage in dem Bereich, der innerhalb der senkrechten Projektion des von der Unterlagenplatte aufgenommenen Schienenabschnitts, also dessen Fuß verläuft, sollten die Vorsprünge in Längsrichtung der Unterlageplatte betrachtet außerhalb des Zwischenelements verlaufen, über die die Unterlageplatte bei üblichen Krafteinleitungen abgestützt ist. Dabei können die Vorsprünge in Draufsicht eine rechteckige Geometrie aufweisen. Ferner sollten mehrere, vorzugsweise sämtliche Vorsprünge innerhalb senkrechter Projektion vom jeweiligen Längsrand eines auf der Unterlageplatte angeordneten Schienenabschnitts verlaufen. Mit anderen Worten sollten die Vorsprünge von den senkrechten Projektionen der Längsränder geschnitten werden.

Des Weiteren zeichnet sich nach einen vorteilhaften weiterbildung eine Unterlageplatte der zuvor beschriebenen Art mit zumindest zwei die Unterlageplatte sowie die Zwischenlage durchsetzenden Hülsen, die ihrerseits von jeweils einem Befestigungselement wie Bolzen zum Lagefixieren der Unterlageplatte auf der Abstützung und zum gegebenenfalls Vorspannen der Zwischenlage durchsetzbar sind, dadurch aus, dass die Hülse ein lösbar mit dieser verbundenes ringförmiges Flanschelement als Auflage auf die Abstützung aufweist, zu dem die Zwischenlage beabstandet verläuft. Dabei sollte die Hülse abstützungsseitig Vorsprünge aufweisen, die in Aufnahmen des Flanschelementes zum Fixieren dieses verlaufen.

Durch diese Maßnahmen ist sichergestellt, dass das Flanschelement, über das die Hülse und damit die Lagerung auf einer Abstützung abstützbar und im erforderlichen Umfang die Zwischenlage bzw. die entlang der Oberseite der Unterlageplatte verlaufenden weiteren Federelemente vorspannbar sind, zu einer Beeinflussung der Steifigkeit der Zwischenlage nicht führt, da ein unmittelbarer Kontakt zwischen der Zwischenlage und dem Flanschelement bei üblichen Krafteinleitungen in die Unterlageplatte nicht erfolgt. Mit anderen Worten führt das Flanschelement nicht zu einer Reduzierung der Steifigkeit der Zwischenlage.

Weitere Einzelheiten und Vorteile der Erfindung ergeben sich nicht nur aus den Ansprüchen, sondern auch aus der nachfolgenden Beschreibung eines der Zeichnung zu entnehmenden bevorzugten Ausführungsbeispiels.

Es zeigen:
- Fig. 1: eine Unteransicht einer Rippenplatte,
- Fig. 2: einen Schnitt entlang der Linie A-A in Fig. 1 und
- Fig. 3: einen Schnitt entlang der Linie B-B in Fig. 1.

In den Figuren ist rein pinzipiell eine Lagerung für einen Gleis- bzw. Schienenabschnitt eines Gleisoberbaus dargestellt. Die Lagerung umfasst eine Schienenbefestigungsplatte wie Rippenplatte 10 und wird über nicht dargestellte Verbindungselemente wie Bolzen mit einer Abstützung wie zum Beispiel Betonplatte verbunden. Die Rippenplatte 10 ist umfangs- und bodenseitig von einer elastischen Zwischenlage 12 umgeben, wobei die Rippenplatte 10 mit der Zwischenlage 12 insbesondere durch Vulkanisieren verbunden wird. Die Zwischenlage 12 weist einen umlaufenden Rand 14 sowie im Ausführungsbeispiel in zwei Gruppen von Trippeln angeordnete Vorsprünge 16, 18, 20 bzw. 22, 24, 26 auf, deren abstützungsseitigen Bodenflächen 28, 30, 32, 34 in einer Ebene verlaufen, in der der umlaufende Rand 14 mit seinem freien Ende verläuft. Gegebenenfalls können -wie die Fig. 2 und 3 verdeutlichen- in den Bodenflächen 28, 30, 32, 34 flächige Einlagen 36, 38, 40, 42 einvulkanisiert werden, um die gewünschte Steifigkeit der Vorsprünge 16, 18, 20, 22, 24, 26 und damit der Zwischenlage 12 gezielt einzustellen.

Zurückversetzt zu den Bodenflächen 28, 30, 32, 34 ist in der Zwischenlage 12 ein eigensteifes Zwischenelement 44 in Form eines Blechelementes einvulkanisiert. Die freie abstützungsseitige Fläche 46 des als Einlage zu bezeichnenden Zwischenelementes 12 verläuft in Richtung der Rippenplatte 10 zu den Bodenflächen 28, 30, 32, 34 der Vorsprünge 16, 18, 20, 22, 24, 26 zurückversetzt, wie die Schnittdarstellung gemäß Fig. 2 verdeutlicht. Dabei ist der Abstand zwischen der Bodenfläche 46 der Einlage 44 zu den Bodenflächen 28, 30, 32, 34 der Vorsprünge 16, 18, 20, 22, 24, 26 derart gewählt, dass bei üblichen Krafteinleitungen auf die Rippenplatte 10 die Einlage 44 nicht auf der nicht dargestellten Abstützung aufliegt, also die Steifigkeit der Zwischenlage 12 nicht beeinflusst. Erst wenn unzulässige Krafteinleitungen auftreten, wird die Rippenplatte 10 über die Einlage 44 abgestützt, so dass eine weitere wesentliche Verformung ersterer nicht erfolgen kann. Es wird ein Durchbiegen vermieden, wodurch andernfalls die Rippenplatte 10 beschädigt werden könnte. Dadurch, dass die Einlage 44 im Bereich vertikaler Projektion der Schiene verläuft, wird diese optimal gesichert.

Zwischen der Einlage 44 und der Rippenplatte 10 verläuft Material der Zwischenlage 12. Alternativ bestünde die Möglichkeit, die Einlage 44 integral als bodenseitige Rippe der Rippenplatte 10 auszubilden.

Die Einlage 44 weist in Draufsicht vorzugsweise eine rechteckförmige Geometrie auf, wobei die Breite in etwa 30 mm und die Dicke 10 mm betragen sollte. In Abhängigkeit von der Länge der Rippenplatte 10 beläuft sich die Länge der Einlage 44 vorzugsweise im Bereich zwischen 200 und 300 mm.

Aus der Unteransicht gemäß Fig. 1 wird des Weiteren ersichtlich, dass die Vorsprünge 16, 18, 20 bzw. 22, 24, 26 in Längsrichtung der Rippenplatte 10 betrachtet außerhalb der Längserstreckung der Einlage 44 verlaufen. Des Weiteren sollten die Gruppen von Vorsprüngen 16, 18, 20 bzw. 22, 24, 26 in Bezug auf die Rippenplatte 10 derart angeordnet sein, dass erstere unterhalb der Längsränder eines auf der Rippenplatte 10 anzuordnenden Schienenabschnittes verlaufen.

Um die Lagerung auf der Abstützung zu befestigen, sind Hülsen 48, 50 in die Zwischenlage 12 einvulkanisiert, wobei die Hülse 48, 50 zu der Rippenplatte 10 beabstandet verläuft, sich also zwischen Außenfläche der Hülse 48, 50 und der Rippenplatte 10 Material der Zwischenlage 12 befindet.

Um die Lagerung auf einer Abstützung zu befestigen, werden in die Hülsen 48, 50 zunächst sogenannte konusförmige Einsätze eingebracht, die ihrerseits von Bolzen durchsetzt werden, um sodann im erforderlichen Umfang die Lagerung festzuziehen und hierdurch die Zwischenlage 12 und gegebenenfalls entlang der Oberseite der Rippenplatte verlaufende weitere Federelemente im notwendigen Umfang vorzuspannen, um also Federkennlinien einzustellen, die aufgrund der dem Stand der Technik zu entnehmenden Konstruktionen erzielbar sind, der einleitend abgehandelt worden ist.

Um ein flächiges Abstützen der Hülsen 48, 50 auf der Abstützung zu ermöglichen, wird auf deren jeweiligem abstützungsseitigen Rand nach Einvulkanisieren in die Zwischenlage 12 ein ringförmiges Flanschelement 52, 54 aufgesetzt. Hierzu gehen vom abstützungsseitigen Rand der Hülsen 48, 50 Vorsprünge 56, 58, 60, 62 bzw. 64, 66, 68, 70 aus, die in entsprechenden nicht näher bezeichnete Aussparungen der ringförmigen Flansche 52, 54 eingreifen und umgebogen werden, um ein Fixieren zu ermöglichen.

Wie aus der Schnittdarstellung der Fig. 2 ersichtlich wird, verläuft die Zwischenlage 12 zu den Flanschelementen 52, 54 beabstandet, so dass diese deren Steifigkeit nicht beeinflussen können. Um den erforderlichen Ausschnitt in der Zwischenlage 12 beim Vulkanisieren zu erzielen, wird die Hülse 48, 50 im abstützungsseitigen Ende von einem entsprechenden Einsatz umgeben.

## Patentansprüche

1. Lagerung für einen Gleisabschnitt umfassend eine Unterlageplatte (10) wie Schienenbefestigungs- oder Rippenplatte mit zumindest bodenseitig verlaufender Zwischenlage (12) mit von dieser ausgehenden Vorsprüngen (16, 18, 20, 22, 24, 26), über deren Bodenflächen (28, 30, 32, 34) die Unterlageplatte auf eine Abstützung wie Schwelle abstützbar ist, wobei zwischen der Unterlageplatte und der Abstützung ein Zwischenelement (44) derart verläuft, dass das Zwischenelement bei üblicher Krafteinleitung in die Unterlageplatte mit seiner abstützungsseitigen Fläche zu der Abstützung beabstandet verläuft und bei unzulässig hoher Krafteinleitung in die Unterlageplatte die Steifigkeit der Zwischenlage durch das Zwischenelement durch Abstützen dieses auf der Abstützung vorgegeben ist,
**dadurch gekennzeichnet,**
**dass** das flächige Zwischenelement (44) eigensteif ist und aus Metall oder Kunststoff besteht und dass das Zwischenelement mit seiner Längsachse in Längsrichtung der Unterlageplatte und innerhalb oder im Wesentlichen innerhalb in Richtung der Abstützung verlaufender vertikaler Projektion des Schienenabschnittes verläuft.

2. Lagerung nach Anspruch 1,
**dadurch gekennzeichnet,**
**dass** zwischen dem Zwischenelement (44) und der Unterlageplatte (10) ein Abschnitt der Zwischenlage verläuft und dass vorzugsweise die die Vorsprünge (16, 18, 20, 22, 24, 26) aufweisende Zwischenlage an der Unterlageplatte anvulkanisiert und das Zwischenelement (44) in die Zwischenlage einvulkanisiert ist.

3. Lagerung nach Anspruch 1 oder 2,
**dadurch gekennzeichnet,**
**dass** das Zwischenelement (44) eine Metalleinlage wie Blechplatte oder Kunststoffeinlage ist und vorzugsweise abstützungsseitig zumindest bereichsweise von dem Zwischenlagenschichtmaterial unbedeckt ist.

4. Lagerung nach einem der vorhergehenden Ansprüche,
**dadurch gekennzeichnet,**
**dass** die Zwischenlage (12) einen umlaufenden vorstehenden der Umfangsgeometrie der Unterlageplatte (10) folgenden Rand (14) aufweist und dass in Längsrichtung der Unterlageplatte und von senkrechter Projektion von Längsrändern von auf der Unterlageplatte angeordnetem Schienenabschnitt geschnitten die von der Zwischenlage (12) ausgehenden Vorsprünge (16, 18, 20, 22, 24, 26) verlaufen, wobei insbesondere im Bereich der senkrechten Projektion vom jeweiligen Längsrand des Schienenabschnitts jeweils drei Vorsprünge (16, 18, 20; 22, 24, 26) verlaufen.

5. Lagerung nach einem der vorhergehenden Ansprüche,
**dadurch gekennzeichnet,**
**dass** das Zwischenelement (44) ein Plattenelement ist, das mit seiner Längsachse in Längsrichtung der Unterlageplatte (10) und unterhalb einer parallel von der Unterlageplatte aufgespannten Ebene verläuft.

6. Lagerung nach einem der vorhergehenden Ansprüche,
**dadurch gekennzeichnet,**
**dass** in Längsrichtung der Unterlageplatte (10) betrachtet die Vorsprünge (16, 18, 20; 22, 24, 26) vor bzw. hinter dem Zwischenelement (44) angeordnet sind, wobei insbesondere das Zwischenelement eine Breite von in etwa 20 bis 40 mm, eine Länge von in etwa 200 bis 300 mm und eine Dicke von in etwa 5 bis 15 mm aufweist.

7. Lagerung nach einem der vorhergehenden Ansprüche,
**dadurch gekennzeichnet,**
**dass** das Zwischenelement integraler Bestandteil der Unterlageplatte (10) ist und vorzugsweise als eine in dessen Längsrichtung verlaufende Rippe ausgebildet ist.

8. Lagerung nach einem der vorhergehenden Ansprüche,
**dadurch gekennzeichnet,**
**dass** bei unbelasteter Unterlageplatte (10) der umlaufende Rand (14) der Zwischenlage (12) abstützungsseitig in einer Ebene verläuft, in der die Bodenflächen (28, 30, 32, 34) der Vorsprünge (16, 18, 20, 22, 24, 26) verlaufen, wobei vorzugsweise die Vorsprünge abstützungsseitig eine Einlage (40, 42) aufweisen.

9. Lagerung nach einem der vorhergehenden Ansprüche,
**dadurch gekennzeichnet,**
**dass** bei unbelasteter Unterlageplatte (10) das Zwischenelement (44) mit seiner freien Bodenfläche (46) zur von den Bodenflächen (28, 30, 32, 34) der Vorsprünge (16, 18, 20, 22, 24, 26) aufgespannten Ebene einen Abstand zwischen 3 bis 10 mm, vorzugsweise in etwa 5 mm aufweist.

10. Lagerung nach einem der vorhergehenden Ansprüche, mit zumindest zwei die Unterlageplatte sowie die Zwischenlage durchsetzenden Hülsen, die ihrerseits von jeweils einem Befestigungselement wie Bolzen zum Lagefixieren der Unterlageplatte auf der Abstützung durchsetzbar sind, wobei die Hülse (48, 50) abstützungsseitig ein lösbar mit dieser verbundenes ringförmiges Flanschelement (52, 54) aufweist, zu dem die Zwischenlage (12) beabstandet verläuft, wobei insbesondere die Hülse abstützungsseitig Vorsprünge (56, 58, 60, 62, 64, 66, 68, 70) aufweist, die in Aufnahmen des Flanschelementes zum Fixieren dieses verlaufen.

## Claims

1. Bearing for a track portion comprising a base plate (10) such as a rail fastening plate or ribbed plate, comprising at least one intermediate layer (12) extending at least on the base-side comprising projections (16, 18, 20, 22, 24, 26) issuing therefrom, over the base faces (28, 30, 32, 34) of which the base plate can be supported on a support such as a sleeper, an intermediate element (44) extending between the base plate and the support in such a way that the intermediate element, in the event of conventional force input into the base plate, extends with its support-side face spaced from the support, and in the event of an inadmissibly high force input into the base plate, the rigidity of the intermediate layer is provided by the intermediate element by supporting thereof on the support, **characterised in that** the flat intermediate element (44) has inherent rigidity and consists of metal or plastics material and **in that** the intermediate element extends with its longitudinal axis in the longitudinal direction of the base plate and inside or substantially inside the vertical projection of the rail portion extending in the direction of the support.

2. Bearing according to claim 1, **characterised in that** a portion of the intermediate layer extends between the intermediate element (44) and the base plate (10), and **in that** preferably the intermediate layer comprising the projections (16, 18, 20, 22, 24, 26) is vulcanised to the base plate and the intermediate element (44) is vulcanised into the intermediate layer.

3. Bearing according to claim 1 or 2, **characterised in that** the intermediate element (44) is a metal insert such as a sheet-metal plate or plastic insert and is preferably not covered on the support side, at least in certain regions, by the intermediate layer coating material.

4. Bearing according to any one of the preceding claims, **characterised in that** the intermediate layer (12) comprises a peripheral, projecting edge (14) following the peripheral geometry of the base plate (10) and **in that** the projections (16, 18, 20, 22, 24, 26) issuing from the intermediate layer (12) and cut from perpendicular projection of longitudinal edges of the rail portion arranged on the base plate extend in the longitudinal direction of the base plate, three respective projections (16, 18, 20; 22, 24, 26) extending in particular in the region of the perpendicular projection of the respective longitudinal edge of the rail portion.

5. Bearing according to any one of the preceding claims, **characterised in that** the intermediate element (44) is a plate element extending with its longitudinal axis in the longitudinal direction of the base plate (10) and below a plane clamped in parallel by the base plate.

6. Bearing according to any one of the preceding claims, **characterised in that** the projections (16, 18, 20; 22, 24, 26), viewed in the longitudinal direction of the base plate (10), are arranged upstream or downstream from the intermediate element (44), wherein in particular the intermediate element has a width of about 20 to 40 mm, a length of about 200 to 300 mm and a thickness of about 5 to 15 mm.

7. Bearing according to any one of the preceding claims, **characterised in that** the intermediate element is an integral component of the base plate (10) and is preferably formed as a rib extending in the longitudinal direction thereof.

8. Bearing according to any one of the preceding claims, **characterised in that** when the base plate (10) is unloaded, the peripheral edge (14) of the intermediate layer (12) extends in one plane on the support side, in which plane the base faces (28, 30, 32, 34) of the projections (16, 18, 20, 22, 24, 26) extend, the projections preferably comprising an insert (40, 42) on the support side.

9. Bearing according to any one of the preceding claims, **characterised in that** when the base plate (10) is unloaded, the intermediate element (44) with its free base face (46) has a spacing of between 3 to 10 mm, preferably about 5 mm, from the plane clamped by the base faces (28, 30, 32, 34) of the projections (16, 18, 20, 22, 24, 26).

10. Bearing according to any one of the preceding claims, comprising at least two sleeves penetrating the base plate and the intermediate layer, which in turn can be penetrated by a respective fastening element, such as bolts, for fixing the base plate in position on the support, wherein the sleeve (48, 50) comprises on the support side, an annular flange element (52, 54) which can be detachably connected thereto, to which flange element (52, 54) the intermediate layer (12) extends with a spacing, wherein in particular the sleeve comprises projections (56, 58, 60, 62, 64, 66, 68, 70) on the support side which extend in receivers of the flange element to fix it.

## Revendications

1. Palier pour un tronçon de rail, comprenant une plaque de base (10), telle qu'une plaque de fixation de rail ou plaque nervurée, qui comprend un intercalaire (12) s'étendant au moins du côté du sol et présentant des protubérances (16, 18, 20, 22, 24, 26) en saillie sur elle, par l'intermédiaire des surfaces côté sol (28, 30, 32, 34) desquelles la plaque de base peut prendre appui sur un support tel qu'une traverse, un élément intermédiaire (44) s'étendant entre la plaque de base et le support de telle manière que, en présence d'une application de force habituelle à la plaque de base, l'élément intermédiaire s'étende en plaçant sa surface côté support à distance du support et que, en présence d'une application de force inadmissiblement grande à la plaque de base, la rigidité de l'intercalaire soit prédéterminée par l'appui de l'élément intermédiaire sur le support,
**caractérisé en ce que**
l'élément intermédiaire de forme plate (44) est rigide par nature et est composé de métal ou de matière plastique, et l'élément intermédiaire s'étend en plaçant son axe longitudinal dans la direction longitudinale de la plaque de base et à l'intérieur ou sensiblement à l'intérieur de la projection verticale du tronçon de rail s'étendant en direction du support.

2. Palier selon la revendication 1,
**caractérisé en ce qu'**
un segment de l'intercalaire s'étend entre l'élément intermédiaire (44) et la plaque de base (10), et dans un mode préféré, l'intercalaire qui présente les protubérances (16, 18, 20, 22, 24, 26) est fixé à la plaque de base par vulcanisation et l'élément intermédiaire (44) est fixé dans l'intercalaire par vulcanisation.

3. Palier selon la revendication 1 ou 2,
**caractérisé en ce que**
l'élément intermédiaire (44) est une insertion métallique telle qu'une plaque de tôle ou une insertion en matière plastique et est de préférence laissée à découvert côté support, au moins par zones, par la matière de couche de l'intercalaire.

4. Palier selon une des revendications précédentes,
**caractérisé en ce que**
l'intercalaire (12) présente un bord périphérique saillant (14) qui suit la géométrie de la périphérie de la plaque de base (10), et les protubérances (16, 18, 20, 22, 24, 26) en saillie par rapport à l'intercalaire (12) s'étendent dans la direction longitudinale de la plaque de base et sont coupées par la projection verticale des bords longitudinaux du tronçon de rail disposé sur la plaque de base et, en particulier, trois protubérances (16, 18, 20 ; 22, 24, 26) s'étendent dans la région de la projection verticale du bord longitudinal correspondant du tronçon de rail.

5. Palier selon une des revendications précédentes,
**caractérisé en ce que**
l'élément intermédiaire (44) est un élément en forme de plaque qui s'étend en plaçant son axe longitudinal dans la direction longitudinale de la plaque de base (10) et qui s'étend au-dessous d'un plan parallèle qui contient la plaque de base.

6. Palier selon une des revendications précédentes,
**caractérisé en ce que**
dans la direction longitudinale de la plaque de base (10), les protubérances (16, 18, 20 ; 22, 24, 26) sont disposées les unes en avant et les autres en arrière de l'élément intermédiaire (44) et, en particulier l'élément intermédiaire possède une largeur d'environ 20 à 40 mm, une longueur d'environ 200 à 300 mm et une épaisseur d'environ 5 à 15 mm.

7. Palier selon une des revendications précédentes,
**caractérisé en ce que**
l'élément intermédiaire constitue une partie intégrante de la plaque de base (10) et est de préférence constitué par une nervure s'étendant dans la direction longitudinale de cette dernière.

8. Palier selon une des revendications précédentes,
**caractérisé en ce que**
lorsque la plaque de base (10) est déchargée, le bord périphérique (14) de l'intercalaire (12) s'étend, côté support, dans un plan dans lequel s'étendent les surfaces côté sol (28, 30, 32, 34) des protubérances (16, 18, 20, 22, 24, 26), les protubérances présentant de préférence une insertion (40, 42) côté support.

9. Palier selon une des revendications précédentes,
**caractérisé en ce que**
lorsque la plaque de base (10) est déchargée, l'élément intermédiaire (44) se trouve par sa surface côté sol (46) à une distance comprise entre 3 et 10 mm, de préférence à peu près égale à 5 mm, du plan qui contient les surfaces côté sol (28, 30, 32, 34) des protubérances (16, 18, 20, 22, 24, 26).

10. Palier selon une des revendications précédentes, comprenant au moins deux douilles qui traversent la plaque de base ainsi que l'intercalaire, et qui à leur tour peuvent être traversées par au moins un élément de fixation tel qu'une vis pour l'immobilisation en position de la plaque de base sur le support,
dans lequel
la douille (48, 50) présente, côté support, un élément annulaire (52, 54), formant bride, assemblé à cette douille de façon séparable, à distance duquel l'intercalaire (12) s'étend, la douille présente en particulier, côté support, des protubérances (56, 58, 60, 62, 64, 66, 68, 70) qui s'étendent dans des logements de l'élément formant bride pour l'immobilisation de ce dernier.
